# DEMANDE DE BREVET EUROPEEN

(11) **EP 0 615 710 A1**
(43) Date de publication de la demande: **21.09.1994**
(21) Numéro de dépôt: 94400528.9
(22) Date de dépôt: 10.03.1994
(51) Int. Cl.: A45D 40/22

(54) **Boîtier de maquillage comprenant deux parties de dessus et de dessous articulées l'une à l'autre**

(30) Priorité: 16.03.1993 FR 9303017
(71) Demandeur: AURIPLAST (Société Anonyme), F-15000 Aurillac (FR)
(72) Inventeur: Lugat, Paul, F-92200 Neuilly-sur-Seine (FR)
(74) Mandataire: Lerner, François

(57) **Abrégé**

L'invention se rapporte à un boîtier de maquillage du type comprenant deux parties respectivement de dessus (2) et de dessous (3) qui s'articulent l'une sur l'autre.

Selon l'invention, les deux parties du boîtier sont formées avec un fond en verre massif (5, 9) comportant des saillies (12, 13) sur lesquelles viennent se verrouiller les cadres enjoliveurs de montage (6, 10) avec interposition de pièces intermédiaires (7, 11) de rattrapage de jeu.

L'invention concerne un boîtier de maquillage d'aspect et de qualité améliorés.

## Description

L'invention a pour objet un nouveau boîtier de maquillage d'aspect amélioré.

Les boîtiers de maquillage sont constitués de façon générale par des pièces en matière plastique moulées convenablement assemblées entre elles, généralement par collage.

Le boîtier comprend généralement deux parties respectivement de dessus et de dessous articulées en ouverture/fermeture sur un de leur côté, autour d'une charnière.

Sur le dessus et sur le dessous, et plus précisément sur la face intérieure de ces deux parties, peuvent être disposés, par exemple par collage, un miroir, des godets recevant les produits de maquillage, des logements pour des pinceaux, etc...

Le mécanisme comporte en outre un système d'ouverture/fermeture, avec ou sans ressort à l'ouverture, et un système de verrou comportant un pêne entrant dans une gâche que l'on déverrouille pour l'ouverture et qui se verrouille automatiquement à la fermeture.

L'aspect de ces boîtiers n'est pas très riche, même si l'on prévoit des enjoliveurs, par exemple en matière plastique tels que ABS galvanisé, et le boîtier de faible poids ne donne pas à l'ensemble une impression de qualité.

L'invention a pour objet un nouveau boîtier de maquillage dont les parties essentielles, c'est-à-dire le dessus formant couvercle et/ou dessous du boîtier sont fabriqués en verre massif, donnant à l'ensemble l'aspect et le poids d'un objet de qualité.

La difficulté d'utiliser des pièces en verre massif tient au fait que les tolérances de moulage du verre sont très larges, les dimensions différant considérablement d'une pièce moulée à l'autre, ce qui ne permet pas, sans précautions particulières, un montage en série et un assemblage de telles pièces en verre.

La difficulté est résolue selon l'invention, du fait que l'on associe à un fond en verre massif, un enjoliveur en matière plastique, formant cadre, encadrant le fond et portant un élément de la charnière, une pièce intermédiaire tampon également en matière plastique, prévue entre le fond et le cadre, le fond comportant des moyens de clippage (fixation automatique après engagement à force), tels que des saillies en verre moulées avec le fond et sur lesquelles viennent se positionner, se fixer et se verrouiller des parties coopérantes du cadre et de la pièce intermédiaire.

On conçoit que de la sorte, la pièce intermédiaire tampon permet de rattraper toutes les tolérances de montage du verre, tandis que le cadre permet un montage en série du fond qui est alors équipé de la partie de charnière qui permettra son articulation sur l'autre partie de charnière coopérante appartenant à l'autre partie dessus ou dessous du boîtier.

L'invention et sa mise en oeuvre apparaîtront plus clairement à l'aide de la description qui va suivre, faite en référence aux dessins annexés dans lesquels :
la figure 1 montre une vue générale en perspective d'un boîtier construit selon l'invention avec une partie arrachée pour montrer le positionnement relatif de certaines pièces du boîtier,
la figure 2 est une vue en perspective éclatée d'un boîtier qui, dans l'exemple considéré, comporte essentiellement trois pièces pour la partie de dessous du boîtier et quatre pièces pour la partie du dessus du boîtier,
la figure 3 est une vue en coupe agrandie faite au niveau du plan III-III de la figure 2,
la figure 4 est une vue en coupe agrandie faite au niveau du plan de coupe IV-IV de la figure 2,
la figure 5 est une vue en coupe agrandie faite au niveau du plan V-V de la figure 1,
la figure 6 est une vue en coupe agrandie faite au niveau du plan VI-VI de la figure 2.

Selon le mode de réalisation illustré, le boîtier référencé 1 dans son ensemble, comporte essentiellement deux parties respectivement 2 de dessus et 3 de dessous articulées en ouverture/fermeture autour d'une charnière 4.

En relation plus particulièrement avec la figure 2, on voit que la partie de dessus 2 comprend essentiellement un fond en verre massif 5, un enjoliveur en matière plastique 6 tel qu'ABS de qualité galvanisée, par exemple or ou argent, formant cadre encadrant le fond et portant un élément de la charnière 4 et une pièce intermédiaire 7 formant tampon également en matière plastique, tel qu'ABS.

Dans l'exemple illustré, il est prévu une pièce supplémentaire 8 formant cache-godet venant se fixer par clippage sous et dans la pièce 6 formant cadre, comme il sera expliqué en détail plus loin.

De la même façon, le dessous 3 comprend un fond en verre massif 9 sur lequel vient se fixer par clippage un cadre enjoliveur 10 avec interposition d'une pièce intermédiaire 11.

Les pièces 6 et 10 sont conformées de façon générale semblable formant cadre pour le montage et l'assemblage des deux parties du boîtier et également enjoliveur, en laissant visible la plus grande partie des fonds en verre 6 et 9.

Et dans les deux cas, les pièces intermédiaires 7 et 11 assurent le rattrapage des tolérances de jeu du verre.

On décrira maintenant plus précisément les moyens permettant l'assemblage entre elles des diverses pièces constituant le boîtier.

Comme on le voit plus clairement aux figures 2 et 3, chaque pièce de fond en verre moulée telle que 5 et 9, présente sur sa face interne des saillies 12, 13 en verre moulées avec le fond et dont la section apparaît plus clairement à la figure 3.

Chaque saillie 12 comporte ainsi un bec ou retour 12a tourné vers l'extérieur et sous lequel pourra venir se verrouiller par clippage le retour 10a ou 6b du cadre 10 ou 6 (figures 4 et 6).

Comme il apparaît plus clairement à la figure 2, chaque pièce intermédiaire telle que 7 et 11 comporte des fenêtres respectivement 14, 15 dans lesquelles sont reçues les saillies 12 ou 13 des fonds 9 et 5.

Ces pièces intermédiaires 7, 11 en matière plastique telle qu'ABS sont conformées avec des ondulations de part et d'autre de leur plan général, comme il apparaît plus clairement à la figure 2, ces ondulations permettant de rattrapper les tolérances de montage entre le fond tel que 5 et 9 et son cadre coopérant tel que 6 et 10.

Cette coopération des diverses pièces assemblées apparaît plus clairement à la figure 5.

Dans l'exemple illustré, le mécanisme de fermeture par verrou du boîtier comporte un pêne 16 qui vient de matière avec le poussoir d'ouverture 17 et la pièce intermédiaire 11, comme on le voit plus clairement aux figures 1 et 2.

L'élasticité de la matière plastique qui constitue la pièce intermédiaire 11 permet par simple poussée sur le poussoir 17 de dégager le pêne 16 de sa gâche 18 qui est elle formée dans la pièce 6 formant cadre assemblé à l'autre partie de fond 5 du boîtier.

Comme il apparaît de la description qui précède, la prévision des pièces intermédiaires telles que 7 et 11 entre les cadres 6 et 10 d'assemblage et les fonds 5 et 9 en verre, permet de rattraper les tolérances de moulage du verre, les pièces intermédiaires 7 et 11 jouant en quelque sorte le rôle de joints de culasse élastiques à rattrapage automatique de jeu.

La conformation des cadres 6 et 10 permet, comme on le voit plus clairement à la figure 1, de laisser sensiblement entièrement visible toute la partie en verre massif des fonds 5 et 9, sauf un petit encadrement sur le côté et éventuellement sur la face intérieure ; ces encadrements qui peuvent être traités de façon galvanique, par exemple de couleur or ou argent vont donner un très bel aspect au boîtier.

Bien entendu, les cadres tels que 6 et 10 peuvent être conformés, par exemple comme indiqué pour le cadre 6, de façon à comporter, outre le retour 6b du rebord du cadre 6 qui vient se verrouiller sous les crochets 13a des saillies 13 du fond 5, un autre retour 6a comme précédemment décrit, pour le verrouillage d'une autre pièce telle qu'un cache-godet 8 qui permettra le montage du godet (non représenté) qui reçoit les produits de maquillage à l'intérieur du fond correspondant.

De la même façon, le cadre 6 et/ou le cadre 8 peuvent permettre le montage d'une glace ou d'un miroir ; les variantes de montage à ce niveau étant quasiment illimitées.

## Revendications

**1 -** Boîtier de maquillage du type comprenant deux parties respectivement de dessus (2) et de dessous (3) articulées en ouverture/fermeture sur un de leur côté, autour d'une charnière (4), caractérisé en ce qu'au moins l'une des deux parties comprend :
- un fond (5, 9) en verre massif,
- un enjoliveur (6, 10) en matière plastique formant cadre encadrant le fond et portant un élément de la charnière (4),
- une pièce intermédiaire (7, 11) tampon également en matière plastique entre le fond et le cadre,
- ledit fond (5, 9) comportant des moyens de clippage tels que des saillies (12, 13) en verre moulées avec lui et sur lesquelles viennent se positionner, se fixer et se verrouiller des parties coopérantes du cadre (6, 10) et de la pièce intermédiaire (7, 11).

**2 -** Boîtier selon la revendication 1 caractérisé en ce que ladite pièce intermédiaire (7, 11) comporte des fenêtres (14, 15), sur son pourtour, qui viennent s'engager sur les saillies en crochet (12, 13) formées sur la paroi de dessus en regard du fond (5, 9).

**3 -** Boîtier selon la revendication 1 ou la revendication 2 caractérisé en ce que ladite pièce intermédiaire (7, 11) est formée par des ondulations de part et d'autre de son plan général.

**4 -** Boîtier selon l'une des revendications précédentes caractérisé en ce que ledit cadre (6, 10) comporte une paroi latérale formée avec un retour (10a, 6b) venant se verrouiller sous lesdites saillies (12) en crochets (12a) du fond correspondant (5, 9).

**5 -** Boîtier selon l'une des revendications précédentes caractérisé en ce que ledit cadre (6) comporte sur sa face opposée à celle qui vient porter contre le fond, un encadrement (6a) pour le montage d'une autre pièce complémentaire telle qu'un encadrement (8) formant cache-godet.

**6 -** Boîtier selon l'une des revendications précédentes caractérisé en ce que ledit cadre (6, 10) forme également pièce de montage d'une autre pièce du boîtier telle qu'une glace, un miroir, ou un godet.

**7 -** Boîtier selon l'une des revendications précécentes caractérisé en ce que l'une desdites pièces (11) est formée avec le pêne (16) de verrouillage du boîtier et son poussoir (17) de manoeuvre.

**8 -** Boîtier selon l'une des revendications précédentes caractérisé en ce que la gâche (18) de verrouillage est formée dans l'un des cadres (6) précité.

**9 -** Boîtier selon l'une des revendications précédentes caractérisé en ce que le dessus (2) et le dessous (3) du boîtier (1) sont constitués de façon semblable en comportant chacun un fond massif (5, 9) en verre, un cadre enjoliveur (6, 10) portant les parties coopérantes du mécanisme d'articulation du dessus sur le dessous, et des pièces intermédiaires (7, 11) de rattrapage de jeu.
